# DEMANDE DE BREVET EUROPEEN

(11) **EP 1 724 520 A1**
(43) Date de publication de la demande: **22.11.2006**
(21) Numéro de dépôt: 06114073.7
(22) Date de dépôt: 17.05.2006
(51) Int. Cl.: F21V 7/22, F21V 7/10

(54) **Réflecteur pour appareils d'éclairage, en particulier d'éclairage public.**

(30) Priorité: 17.05.2005 BE 200500246
(71) Demandeur: Schreder, 1190 Bruxelles (BE)
(72) Inventeur: De Gottal, Michaël, 4130, Esneux (BE); Lambert, Jean-Luc, 4053, Embourg (BE)
(74) Mandataire: Leherte, Georges M.L.M.

(57) **Abrégé**

L'invention concerne un réflecteur pour appareil d'éclairage, constitué d'un corps en aluminium embouti muni d'un orifice d'accès à la lampe et de moyens permettant l'obturation essentiellement étanche dudit orifice, dans lequel le corps de réflecteur en aluminium embouti comprend une partie emboutie entourant ledit orifice d'accès et comprenant des moyens emboutis, faisant partie intégrante dudit corps de réflecteur, destinés au positionnement et au verrouillage d'un obturateur dudit orifice.

## Description

La présente invention a pour objet un réflecteur destiné à des appareils d'éclairage, notamment des appareils d'éclairage public munis de lampes d'une puissance de l'ordre de 250 Watts.

Ce genre de réflecteurs est souvent disposé d'une façon bien protégé dans l'appareil d'éclairage, de manière à définir une enceinte essentiellement étanche comprenant la surface réfléchissante du réflecteur et la lampe.

Ces réflecteurs sont dès lors souvent munis d'un orifice d'accès à la lampe et de moyens permettant l'obturation essentiellement étanche de cet orifice.

De tels types de réflecteurs sont bien connus en soi et sont généralement réalisés en aluminium, par emboutissage, ou en matière plastique, par injection et application d'un couche réfléchissante.

Les réflecteurs en matière plastique ont l'avantage de pouvoir être injecté en une seule opération, avec l'orifice d'accès à la lampe et les moyens permettant le positionnement étanche d'un obturateur ou bouchon (par vissage ou par fixation à baïonnettes) ; on connaît ainsi, notamment, des réflecteurs munis de manchons réalisés lors de l'injection de la matière plastique.

L'aluminium embouti présente l'avantage d'une qualité supérieure en ce qui concerne les propriétés et la longévité, mais implique un procédé de fabrication plus complexe, notamment en ce qui concerne les pièces ajoutées, nécessaires à la finition de l'orifice d'accès à la lampe et au positionnement étanche d'un obturateur pour cet orifice ; de telles pièces ajoutées sont par exemple un manchon entourant l'orifice (manchon obturateur ou manchon + obturateur) ainsi que les moyens de sertissage d'un tel manchon sur le réflecteur.

L'objectif de la présente invention est la réalisation de réflecteurs en aluminium embouti, tout en réduisant la difficulté de fabrication aussi bien que la complexité et le coût du produit.

L'invention propose à cet effet un réflecteur pour appareil d'éclairage, constitué d'un corps en aluminium embouti muni d'un orifice d'accès à la lampe et de moyens permettant l'obturation essentiellement étanche dudit orifice, dans lequel le corps de réflecteur en aluminium embouti comprend une partie emboutie entourant ledit orifice d'accès et comprenant des moyens emboutis, faisant partie intégrante dudit corps de réflecteur, destinés au positionnement et au verrouillage d'un obturateur dudit orifice.

Selon des modes de réalisation préférés de l'invention, le corps de réflecteur en aluminium embouti peut plus particulièrement comprendre une partie emboutie en forme de manchon entourant ledit orifice d'accès, et les moyens emboutis destinés au positionnement et au verrouillage d'un obturateur dudit orifice peuvent plus particulièrement faire de partie intégrante de ladite partie emboutie en forme de manchon.

Selon une caractéristique supplémentaire de l'invention, les moyens emboutis destinés au positionnement et au verrouillage de l'obturateur sont de préférence réalisés de manière à permettre un verrouillage étanche selon des critères "IP 66", sans utilisation de pièces supplémentaires de sertissage de l'obturateur.

II est précisé dans ce contexte que, de manière conventionnelle, dans le domaine de l'éclairage public notamment, une étanchéité "IP 66" correspond à une étanchéité totale à la poussière et une étanchéité totale aux corps liquides.

Un tel verrouillage étanche "IP 66" peur notamment être obtenu par des fermetures à vissage ou à baïonnette (à quart de tour), avec joints appropriés, tels qu'obtenus, notamment, par les systèmes de type "Seal Safe" commercialisé par la société.

L'invention concerne également, de manière spécifique, un procédé de fabrication de réflecteurs pour appareils d'éclairage constitué d'un corps en aluminium, impliquant l'emboutissage d'une pièce d'aluminium en trois passages d'emboutissage, à savoir un passage réalisant la forme générale du réflecteur, un passage réalisant l'orifice d'accès à la lampe et éventuellement le manchon l'entourant et un passage réalisant les moyens destinés au positionnement et au verrouillage d'un obturateur pour l'orifice.

## Revendications

1. Réflecteur pour un appareil d'éclairage, constitué d'un corps en aluminium embouti muni d'un orifice d'accès à la lampe et de moyens permettant l'obturation essentiellement étanche dudit orifice, **caractérisé en ce que** le corps de réflecteur en aluminium embouti comprend une partie emboutie entourant ledit orifice d'accès et comprenant des moyens emboutis, faisant partie intégrante dudit corps de réflecteur, destinés au positionnement et au verrouillage d'un obturateur dudit orifice.

2. Réflecteur selon la revendication 1, **caractérisé en ce que** le corps de réflecteur en aluminium embouti comprend une partie emboutie en forme de manchon entourant ledit orifice d'accès, et que les moyens emboutis destinés au positionnement et au verrouillage d'un obturateur dudit orifice font partie intégrante de ladite partie emboutie en forme de manchon.

3. Réflecteur selon l'une ou l'autre des revendications 1 et 2, **caractérisé en ce que** lesdits moyens emboutis destinés au positionnement et au verrouillage d'un obturateur permettent un verrouillage étanche selon des critères "IP 66", sans utilisation de pièces supplémentaires de sertissage de l'obturateur.

4. Procédé de fabrication de réflecteurs pour appareils d'éclairage constitué d'un corps en aluminium, **caractérisé en ce qu'**il implique l'emboutissage d'une pièce d'aluminium en trois passages d'emboutissage.
